# EUROPÄISCHE PATENTSCHRIFT

(11) **EP 2 218 986 B1**
(45) Veröffentlichungstag und Bekanntmachung des Hinweises auf die Patenterteilung: **31.10.2018**
(21) Anmeldenummer: 10152640.8
(22) Anmeldetag: 04.02.2010
(51) Int. Cl.: F25D 11/02, F25B 5/04

(54) **Kältegerät mit mehreren Fächern**
Refrigerator with multiple compartments
Appareil frigorifique doté de plusieurs compartiments

(30) Priorität: 16.02.2009 DE 202009002222 U
(43) Veröffentlichungstag der Anmeldung: 18.08.2010
(73) Patentinhaber: BSH Hausgeräte GmbH, 81739 München (DE)
(72) Erfinder: Nuiding, Wolfgang, 89537, Giengen (DE); Rosner, Reinhold, 89415, Lauingen (DE); Schechinger, Simon, 89522, Heidenheim (DE)

(56) Entgegenhaltungen:
- EP-A2- 1 519 123
- EP-A2- 1 580 496
- US-A- 4 227 379
- US-A1- 2008 148 745

## Beschreibung

Die vorliegende Erfindung betrifft ein Kältegerät mit wenigstens zwei für verschiedene Lagertemperaturen ausgelegten Fächern. Solche auch als Kombinationskältegeräte bezeichneten Geräte haben in der Regel ein Normalkühlfach und ein Gefrierfach; es kann aber auch ein sogenanntes Null-Grad-Fach oder Kaltlagerfach mit einem Normalkühlfach kombiniert sein, oder es können drei oder gar mehr Fächer vorhanden sein.

Bei einfachen Geräten dieser Art sind Verdampfer, die jeweils einem der Fächer zugeordnet sind, in einem Kältemittelkreislauf in Reihe verbunden. Die Verteilung der Kühlleistung auf die Fächer ist durch die Bauart des Geräts fest vorgegeben und ist zum Beispiel abhängig von der Reihenfolge der Verdampfer im Kältemittelkreislauf und ihren relativen Größen. Wenn die Kühlleistutigsverteilung dem Kältebedarf der Fächer entspricht, stellen sich brauchbare Temperaturen in mehreren Fächern ein, auch wenn eine Regelung des Kältemittelkreislaufs nur anhand der in einem der Fächer gemessenen Temperatur möglich ist. Wenn jedoch - zum Beispiel aufgrund ungewöhnlicher Umgebungstemperaturen - das Verhältnis des Kältebedarfs der Fächer sich verschiebt, so führt dies zu einer unzureichenden oder übermäßigen Kühlung eines Fachs.

Meist ist in einem Kältemittelkreislauf mit in Reihe geschalteten Verdampfern der Verdampfer eines relativ warmen Fachs stromaufwärts von dem eines kälteren Fachs angeordnet. Kältemittel, das in einer Stillstandsphase des Kreislaufs im Verdampfer des warmen Fachs verdampft, verdrängt kälteres Kältemittel im Verdampfer des kalten Fachs nach stromabwärts, und es kommt zu unerwünschtem Wärmeeintrag in das kalte Fach.

Aus US 2008/0148745 ist ein Kältegerät mit einem zweiwegigen Kältekreislauf bekannt, von denen einer über einen Verdampfer eines Eisbereiters und der andere über einen ersten Verdampfer eines Kühlfachs verläuft und beide Wege vor einem zweiten Verdampfer des Kühlfachs zusammentreffen.

Bei einem Kältemittelkreislauf, bei dem wie oben beschrieben erster und zweiter Weg in einer gleichen Leitung über den Verdampfer des wärmeren Fachs verlaufen, kann die Situation auftreten, dass zunächst das wärmere Fach über den ersten Weg gekühlt worden ist und zu einem Zeitpunkt, an dem Kühlungsbedarf im kälteren Fach festgestellt wird, aber kein Kühlungsbedarf im wärmeren Fach mehr besteht, Reste von flüssigem Kältemittel aus dem Verdampfer des wärmeren Fachs durch aus dem Verdampfer des kälteren Fachs zuströmendes gasförmiges Kältemittel verdrängt werden und so ungenutzt bleiben.

Aufgabe der vorliegenden Erfindung ist, ein Kältegerät mit wenigstens zwei für verschiedene Lagertemperaturen ausgelegten Fächern zu schaffen, bei denen eine unabhängige Kühlung der Fächer bei gutem Wirkungsgrad mit einem einfach aufgebauten Kältemittelkreislauf erreichbar ist

Die Aufgabe wird gelöst durch ein Kältegerät mit den Merkmalen des Anspruchs 1.

Um eine gleichmäßige Temperaturschichtung im wärmeren Fach zu erreichen, wenn Kältemittel auf dem zweiten Weg zirkuliert, ist eine allein dem zweiten Weg angehörende und auf dem Verdampfer des wärmeren Fachs verlaufende Kältemittelleitung vorzugsweise in einem oberen Bereich des Verdampfers des wärmeren Fachs konzentriert.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische Darstellung des Kältemittelkreislaufs in einem Kältegerät mit wenigstens zwei Lagerfächern gemäß einer alternativen Ausführung die nicht Teil der beanspruchten Erfindung ist; und
- Fig. 2: eine zu Fig. 1 analoge Darstellung gemäß einer Ausgestaltung der Erfindung.

Fig. 1 zeigt eine stark schematisierte Vorderansicht des Korpus 1 eines Kältegeräts mit einem Normalkühlfach 3 und einem darunter liegenden Kaltlagerfach 2. An der Rückwand der beiden Fächer 2, 3 sind jeweils Plattenverdampfer 4, 5 zu sehen. Die Verdampfer 4, 5 sind Bestandteile eines Kältemittelkreislaufs, der des Weiteren einen Verdichter 6, einen Verflüssiger 7, ein Wegeventil 8, zwei Kapillaren 9, 10 und einen Dampfdom 11 umfasst.

Aus einem Druckanschluss des Verdichters 6 ausgestoßenes Kältemittel kann auf zwei verschiedenen Wegen zu einem Sauganschluss des Verdichters 6 zurückgelangen. Beiden wegen gemeinsam ist ein Wegstück, das vom Druckanschluss über den Verflüssiger zu dem Wegeventil verläuft. Am Wegeventil 8 trennen sich die beiden Wege. Auf dem ersten Weg folgen die Kapillare 9 und eine Kältemittelleitung 16, die sich in gleichmäßig verteilten Mäandern über die Fläche des Plattenverdampfers 5 des Normalkühlfachs erstreckt. Der zweite Weg verläuft über die Kapillare 10 und eine Kältemittelleitung 17, die sich in Mäandern über den Plattenverdampfer 4 des Kaltlagerfachs erstreckt, und trifft an einer Einmündung 19 zwischen der Kapillare 9 und der Leitung 16 wieder auf den ersten Weg, so dass die Leitung 16 auf beiden Wegen mit Kältemittel gespeist wird.

Eine Steuerschaltung 12 steuert den Betrieb des Verdichters 6 anhand von Messsignalen zweier Temperatursensoren 13, 14, die an den beiden Fächern 2 bzw. 3 angeordnet sind. Wenn die Steuerschaltung 12 durch Vergleich der gemessenen Temperaturen mit eingestellten, den Fächern 2, 3 zugeordneten Soll-Temperaturen Kühlungsbedarf im Normalkühlfach 3, nicht aber im Kaltlagerfach 2 feststellt, schaltet sie das Wegeventil 8, um die Kapillare 9 mit Kältemittel zu beaufschlagen, nicht aber die Kapillare 10. Das Kältemittel durchläuft den Verdampfer 5 und kehrt von dort über den Dampfdom 11 zum Verdichter 6 zurück.

Wenn die Steuerschaltung 12 Kühlungsbedarf im Kaltlagerfach 2 feststellt, betätigt sie das Wegeventil 8, um allein die Kapillare 10 mit Kältemittel zu beaufschlagen, unabhängig davon, ob gleichzeitig auch Kühlungsbedarf im Normalkühlfach 3 herrscht. Das Kältemittel durchläuft die beiden Verdampfer 4, 5 nacheinander. Daher entfällt immer, wenn das Kaltlagerfach 2 gekühlt wird, ein kleiner Anteil der Kühlleistung auch auf das Normalkühlfach 3. Die Aufteilung der Kühlleistung auf die beiden Fächer 2, 3 hängt unter anderem ab vom Durchsatz des Verdichters 6, den Flächen der Verdampfer 4, 5 und den in den Fächern 2 und 3 herrschenden Temperaturen. Durchsatz und Verdampferflächen sind so gewählt, dass bei üblichen Betriebstemperaturen der beiden Fächer 2, 3 noch genügend Kühlleistung auf das Normalkühlfach 3 entfällt, um dessen Temperatur zu senken, wenn auch wesentlich langsamer als die des Kaltlagerfachs 2. So ist ausgeschlossen, dass Kühlungsbedarf im Normalkühlfach neu erfasst wird, während Kältemittel auf dem zweiten Zweig, über die beiden Verdampfer 4, 5, zirkuliert. Wenn anhand der vom Sensor 13 gemessenen Temperatur festgestellt wird, dass im Kaltlagerfach 2 kein Kühlungsbedarf mehr besteht, und die Steuerschaltung 12 den Verdichter 6 ausschaltet, muss, da während des Verdichterbetriebs auch die Temperatur im Normalkühlfach 3 abgenommen hat, stets eine gewisse Zeit verstreichen, bevor Kühlungsbedarf im Normalkühlfach 3 auftreten kann.

Fig. 2 zeigt eine erfindungsgemäße Ausgestaltung des Kältegeräts in einer zu Fig. 1 analogen schematischen Darstellung. Der Verdampfer 5 des Normalkühlfachs 3 weist hier zwei voneinander getrennte Kältemittelleitungen auf, eine Leitung 16, die wie die Leitung 16 des vorherigen Ausführungsbeispiels zum ersten Weg gehört und unmittelbar an die Kapillare 9 anschließt, und eine Leitung 18, die stromabwärts auf die Leitung 17 des Verdampfers 4 folgt. D.h. es gibt zwei Leitungen auf dem Verdampfer 5, von denen die eine, 16, ausschließlich zum ersten Weg und die andere, 18, ausschließlich zum zweiten Weg gehört. Da eine Einmündung 19, an der die Wege des Kältemittelkreislaufs wieder aufeinander treffen, stromabwärts von den Leitungen 16, 18 des Verdampfers 5 liegt, führt ein Umschalten der Kältemittelzirkulation vom ersten auf den zweiten Weg, zu der es kommen kann, wenn Kühlungsbedarf im Kaltlagerfach 2 neu erfasst wird, nicht zu einer Verdrängung von flüssigem Kältemittel aus dem Verdampfer 5 durch gasförmiges Kältemittel aus dem Verdampfer 4.

Da die Leitung 18 auf die obere Hälfte des Verdampfers 5 beschränkt ist, wird durch auf dem zweiten Weg zirkulierendes Kältemittel im wesentlichen auch nur die obere Hälfte dieses Verdampfers gekühlt, und eine gleichmäßige Temperaturverteilung im Normalkühlfach 3 kann sich durch Konvektion einstellen.

## Patentansprüche

1. Kältegerät mit wenigstens zwei für verschiedene Lagertemperaturen ausgelegten Fächern (2, 3) und einem Kältemittelkreislauf, in dem ein erster Weg von einem Druckanschluss eines Verdichters (6) über eine erste Kältemittelleitung (16) eines Verdampfers (5) des wärmeren Fachs (3) zu einem Sauganschluss des Verdichters (6) und ein zweiter Weg von dem Druckanschluss über einen Verdampfer (4) des kälteren Fachs (2) zu dem Sauganschluss verläuft und der Verdampfer (5) des wärmeren Fachs (3) auf dem zweiten Weg dem Verdampfer (4) des kälteren Fachs (2) nachgeschaltet ist, **dadurch gekennzeichnet, dass** das auf dem zweiten Weg zirkulierende Kältemittel in eine zweite Kältemittelleitung (18) des Verdampfers (5) des wärmeren Fachs (3) eingeleitet ist, die zusätzlich zur ersten Kältemittelleitung (16) des Verdampfers (5) vorgesehen ist.

2. Kältegerät nach Anspruch 1, **dadurch gekennzeichnet, dass** durch auf dem zweiten Weg zirkulierendes Kältemittel ein oberer Bereich des Verdampfers (5) des wärmeren Fachs (3) gekühlt ist, insbesondere stärker gekühlt ist als ein unterer Bereich desselben.

3. Kältegerät nach Anspruch 1 oder 2, **dadurch gekennzeichnet, dass** die erste Kältemittelleitung (16) auf dem Verdampfer (5) des wärmeren Fachs (3) zwischen einer Drosselstelle (9) und einer Einmündung (19) des zweiten Wegs in den ersten verläuft.

4. Kältegerät nach einem der Ansprüche 1 bis 3, **dadurch gekennzeichnet, dass** die allein dem zweiten Weg angehörende, auf dem Verdampfer (5) des wärmeren Fachs (3) verlaufende zweite Kältemittelleitung (18) in einem oberen Bereich des Verdampfers (5) des wärmeren Fachs (3) konzentriert ist.

## Claims

1. Refrigeration appliance with at least two compartments (2, 3) designed for different storage temperatures and a refrigerant circuit, in which a first route runs from a pressure-side connector of a compressor (6) via a first refrigerant line (16) of an evaporator (5) of the warmer compartment (3) to a suction connection of the compressor (6) and a second route runs from the pressure-side connector via an evaporator (4) of the colder compartment (2) to the suction connection and the evaporator (5) of the warmer compartment (3) is positioned downstream of the evaporator (4) of the colder compartment (2) on the second route, **characterised in that** the refrigerant circulating on the second route is directed into a second refrigerant line (18) of the evaporator (5) of the warmer compartment (3), which is provided in addition to the first refrigerant line (16) of the evaporator (5).

2. Refrigeration appliance according to claim 1, **characterised in that** an upper region of the evaporator (5) of the warmer compartment (3) is refrigerated by means of refrigerant circulating on the second route, in particular is more strongly refrigerated than a lower region of the same.

3. Refrigeration appliance according to claim 1 or 2, **characterised in that** the first refrigerant line (16) on the evaporator (5) of the warmer compartment (3) runs between a throttle point (9) and a confluence (19) of the second route into the first.

4. Refrigeration appliance according to one of claims 1 to 3, **characterised in that** the second refrigerant line (18) belonging solely to the second route, which runs on the evaporator (5) of the warmer compartment (3), is concentrated in an upper region of the evaporator (5) of the warmer compartment (3).

## Revendications

1. Appareil frigorifique avec au moins deux compartiments (2, 3) réalisés pour différentes températures de stockage et un cycle de réfrigérant, dans lequel un premier chemin va du raccord de pression d'un compresseur (6) par une première conduite de milieu réfrigérant (16) d'un condenseur (5) du compartiment plus chaud (3) jusqu'à un raccord d'aspiration du compresseur (6) et un deuxième chemin va du raccord de pression par un condenseur (4) du compartiment plus froid (2) jusqu'au raccord d'aspiration et le condenseur (5) du compartiment plus chaud (3) sur le deuxième chemin est raccordé en aval au condenseur (4) du compartiment plus froid (2), **caractérisé en ce que**, sur le deuxième chemin, le milieu réfrigérant en circulation est conduit dans une deuxième conduite de milieu réfrigérant (18) du condenseur (5) du compartiment plus chaud (3), lequel est prévu en plus de la conduite de milieu réfrigérant (16) du condenseur (5).

2. Appareil frigorifique selon la revendication 1, **caractérisé en ce qu'**une zone supérieure du condenseur (5) du compartiment plus chaud (3) est refroidie par le milieu réfrigérant en circulation sur le deuxième chemin, est en particulier refroidi plus intensément qu'une zone inférieure de celui-ci.

3. Appareil frigorifique selon la revendication 1 ou 2, **caractérisé en ce que** la première conduite du milieu réfrigérant (16) sur le condenseur (5) du compartiment plus chaud (3) s'écoule entre un point d'étranglement (9) et une arrivée (19) du deuxième chemin dans le premier.

4. Appareil frigorifique selon l'une des revendications 1 à 3, **caractérisé en ce que** la deuxième conduite de milieu réfrigérant (18) appartenant seulement au deuxième chemin et s'écoulant sur le condenseur (5) du compartiment plus chaud (3) est concentrée dans la zone supérieure du condenseur (5) du compartiment plus chaud (3).
